# EUROPÄISCHE PATENTSCHRIFT

(11) **EP 1 825 211 B1**
(45) Veröffentlichungstag und Bekanntmachung des Hinweises auf die Patenterteilung: **23.07.2008**
(21) Anmeldenummer: 05849522.7
(22) Anmeldetag: 12.12.2005
(51) Int. Cl.: F41H 7/02, F41F 3/04, F41A 23/34

(54) **KAMPFFAHRZEUG MIT FLUGABWEHRSYSTEM**
COMBAT VEHICLE WITH ANTI-AIRCRAFT SYSTEM
VEHICULE DE COMBAT EQUIPE D'UN SYSTEME DE DEFENSE AERIENNE

(30) Priorität: 17.12.2004 DE 102004060779
(43) Veröffentlichungstag der Anmeldung: 29.08.2007
(73) Patentinhaber: Krauss-Maffei Wegmann GmbH & Co. KG, 80997 München (DE)
(72) Erfinder: DIELING, Frank, 34292 Ahnatal (DE); POLLERT, Andreas, vestorben (DE); KEMPIN, Manfred, 85221 Dachau (DE)
(74) Vertreter: Feder, Wolf-Dietrich
(86) Internationale Anmeldenummer: PCT/DE2005/002241
(87) Internationale Veröffentlichungsnummer: WO 2006/063570

(56) Entgegenhaltungen:
- EP-A- 0 388 762
- EP-A- 1 191 303
- FR-A- 2 390 702
- US-A- 3 602 088
- "Der amerikanische Schützenpanzer M2 Bradley" SOLDAT UND TECHNIK, Bd. 25, Nr. 525, Juni 1982 (1982-06), Seiten 320-323, XP002376296 Frankfurt/Main

## Beschreibung

Die Erfindung betrifft ein Kampffahrzeug mit Flugabwehrsystem mit den Merkmalen aus dem Oberbegriff des Patentanspruchs 1.

Ein derartiges Kampffahrzeug ist in EP 03 88 762 A2 beschrieben. Es handelt sich hier um einen Rüstsatz für militärische Kampffahrzeuge mit einer Kampfplattform, die als einfache Raketenbox ausgeführt sein kann und auf dem Dach eines Kampfpanzers hinter dem Turm angeordnet ist. Die Raketenbox kann zum Abschuss aus der horizontalen Lage bis zur senkrechten aufgerichtet werden.

Kampffahrzeuge mit Flugabwehrsystem sind weiterhin in den Dokumenten DE 100 24 320 C2 und DE 34 10 467 A1 beschrieben.

Bei der Einrichtung nach DE 100 24 320 C2 ist das erste am drehbaren Geräteträger angeordnete Wirkmittel als Abschussbehälter für schnelle Splittergranaten ausgebildet.

Bei der Einrichtung nach DE 34 10 467 A1 ist das erste Wirkmittel als auf einem Karapfpanzerturm angeordnetes Abschussgerät zum Abschießen von Wurfkörpern ausgebildet.

Es ist weiterhin aus DE 102 47 350 A1 eine Einrichtung zum Schutz von Objekten gegen als Lenkflugkörper ausgebildete Munitionen bekannt, die auch auf einem Kampffahrzeug angeordnet sein kann und bei der an einem gemeinsamen Geräteträger oberhalb einer Abschussvorrichtung für abschießbare Wirkmittel Warnsensoren angeordnet sind.

Schließlich ist es aus US 5 661 254 bekannt, an einem Kampffahrzeug eine in Azimut und Elevation verschwenkbare Abschussvorrichtung für Lenkflugkörper anzuordnen.

Der Erfindung liegt die Aufgabe zugrunde, ein Kampffahrzeug mit Flugabwehrsystem, das die Merkmale aus dem Oberbegriff des Patentanspruchs 1 aufweist, so auszubilden, dass ein Flugabwehr-Hybridsystem entsteht, das die Verwendung sowohl von Rohrwaffen als auch von Lenkflugkörpern als Wirkmittel auf einem Waffensystem ermöglicht

Die Lösung dieser Aufgabe geschieht erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Ein Grundgedanke der Erfindung besteht darin, dass die Abschussvorrichtung für in vertikaler Richtung startende Lenklugkörper derart am Heck des Kampffahrzeugs angeordnet ist, dass sie in zwei Bewegungsschritten aus einer Transportstellung, in der sie vorzugsweise in die Fahrzeugkontur integriert und horizontal ausgerichtet ist, in eine Abschusstellung bewegbar ist, in der sie vertikal ausgerichtet ist und in einem vorgegebenen Abstand vom Fahrzeug angeordnet sein kann.

Im folgenden wird anhand der beigefügten Zeichnungen ein Ausführungsbeispiel für ein Kampffahrzeug mit Flugabwehrsystem nach der Erfindung näher erläutert.

In den Zeichnungen zeigen:
- Fig. 1: in Seitenansicht ein Kampffahrzeug mit einem Flugabwehrsystem;
- Fig. 2: in Aufsicht das Kampffahrzeug nach Fig. 1;
- Fig. 3: in perspektivischer Darstellung von vorne das Kampffahrzeug nach Fig. 1 und 2 mit einer Abschussvorrichtung für Lenkflugkörper in der Transportstellung;
- Fig. 4: in perspektivischer Darstellung von hinten das Kampffahrzeug nach Fig. 1 und 2 mit der Abschussvorrichtung für Lenkflugkörper in der Abschusstellung.

Das in den Zeichnungen dargestellte Kampffahrzeug besitzt eine Fahrzeugwanne 1, die von einem Kettenfahrwerk 1.1 getragen wird. Auf der Dachplatte 1.2 der Fahrzeugwanne 1 ist ein in Azimut verdrehbarer Turm 3 angeordnet, der mit einer als Zwillingsrohrwaffe ausgebildeten Maschinenwaffe 4 bestückt ist. Weiterhin ist am Turmheck ein Zielzuweisungs-Radargerät 5 angeordnet, das in der Arbeitsstellung oberhalb der Maschinenwaffe 4 liegt und - wie in Fig. 4 mit 5' angedeutet - einklappbar ausgebildet ist. Zwischen den Waffenrohren der Maschinenwaffe 4 ist an der Turmfront ein Zielverfolgungs-Sensor 6 angeordnet, und auf dem Turmdach ist ein zusätzlicher, unabhängig von anderen Sensoren richtbarer Rundumblicksensor 7 montiert, der der Besatzung die optronische Geländeüberwachung mittels CCD-Kamera oder Wärmebildgerät ermöglicht.

Die Maschinenwaffe 4 stellt ein erstes Wirkmittel zur Flugabwehr dar. Zur Verwirklichung eines Flugabwehr-Hybridsystems ist ein zweites Wirkmittel vorgesehen, das als Abschussvorrichtung 8 bzw. 8' für in vertikaler Richtung startende Lenkflugkörper ausgebildet ist. Die Abschussvorrichtung kann zwei Stellungen einnehmen, nämlich einmal eine Abschusstellung, in der sie vertikal ausgerichtet und in einer vorgegebenen Entfernung von der Fahrzeugwanne angeordnet ist und zum anderen eine Transportstellung, in der sie horizontal ausgerichtet und in die Fahrzeugkontur integriert ist. In den Figuren 1 bis 3 ist die Transportstellung jeweils mit Bezugsziffer 8' und in Fig. 4 die Abschussstellung jeweils mit Bezugsziffer 8 bezeichnet.

Im dargestellten Ausführungsbeispiel sind zwei derartige Abschussvorrichtungen 8 bzw. 8' vorhanden, die zu beiden Seiten der Fahrzeuglängsachse am Fahrzeugheck angeordnet sind. Die Integration der Abschussvorrichtungen in die Fahrzeugkontur geschieht bei dem als Kettenfahrzeug ausgebildeten Kampffahrzeug, indem die Abschussvorrichtungen 8' in der Transportstellung jeweils im Kettenkasten 1.3 parallel zur Fahrzeuglängsachse angeordnet sind.

Die Bewegung der Abschussvorrichtung aus der Transportstellung in die Abschusstellung geschieht in zwei Bewegungsschritten. In einem ersten Bewegungsschritt erfolgt eine Verschiebung der horizontal liegenden Abschussvorrichtung 8' in einer horizontalen Ebene senkrecht zur Fahrzeuglängsachse, bis die Abschussvorrichtung außerhalb der Fahrzeugkontur liegt. In einem zweiten Bewegungsschritt erfolgt dann eine Verschwenkung der Abschussvorrichtung aus der horizontalen in die vertikale Stellung, die mit Bezugsziffer 8 bezeichnet ist.

Um diese Bewegung zu ermöglichen, ist jeder Abschussvorrichtung eine am Heck des Kampffahrzeugs angeordnete Lager- und Antriebseinheit 9 zugeordnet. Diese dient u.a. zur Lagerung von quer über die Fahrzeugbreite reichenden linearen Führungsbahnen 9.2, an denen verschiebbare Halter geführt sind, an welchen nach außen weisende, in ihrer Längsrichtung in einer horizontalen Ebene senkrecht zur Fahrzeuglängsachse verschiebbare Tragarme 9.1 angeordnet sind. Durch in nicht eigens dargestellter Weise in den Lager- und Antriebseinheiten angeordnete elektrische Antriebsvorrichtungen können die Tragarme 9.1 nach außen verschoben werden. Am äußeren Ende der Tragarme 9.1 ist jeweils die Abschussvorrichtung 8' um eine horizontale, senkrecht zur Fahrzeuglängsachse liegende Schwenkachse schwenkbar angeordnet.

Sowohl die Verschiebebewegung als auch die Schwenkbewegung der Abschussvorrichtungen werden von in den Lager- und Antriebseinheiten 9 angeordneten, nicht dargestellten elektrischen Antriebsvorrichtungen bewirkt.

Im dargestellten Ausführungsbeispiel ist die Antriebsvorrichtung für die Schwenkbewegung der Abschusseinrichtung durch einen Seilzug 10 realisiert, der in den Fig. 1, 3 und 4 in seinen nach außen sichtbaren Elementen angedeutet ist. In der jeweiligen Lager- und Antriebseinheit 9 befindet sich eine von einem Antriebsmotor angetriebene, nicht dargestellte Seiltrommel, auf der das Zugseil 10 aufgewickelt wird. Das Zugseil 10 ist über Seilführungen oder -rollen zur Abschussvorrichtung 8 bzw. 8' geführt, wobei das Ende 10.1 des Zugseils 10 im Bereich des von der Schwenkachse abgewandten Endes der Abschussvorrichtung 8 bzw. 8' befestigt ist. Bei dieser Ausführung erfolgt das Herabschwenken der Abschussvorrichtung 8' unter der Wirkung des Eigengewichtes der Abschussvorrichtung, während das Heraufschwenken über das Zugseil 10 erfolgt.

Die Endpositionen der Bewegungen werden durch nicht dargestellte Sperrvorrichtungen gesichert.

## Patentansprüche

1. Kampffahrzeug mit Flugabwehrsystem, wobei auf dem ein Kettenfahrwerk (1.1) aufweisenden Kampffahrzeug (1) ein in Azimut schwenkbarer Turm (3) angeordnet ist, der eine in Elevation schwenkbare Maschinenwaffe (4) sowie ein Zielzuweisungs-Radargerät (5) trägt, wobei am Heck des Kampffahrzeugs eine Abschussvorrichtung (8) für in vertikaler Richtung startende Lenkflugkörper angeordnet ist, die aus einer horizontal und parallel zur Fahrzeug-Längsachse ausgerichteten Transportstellung in eine vertikal ausgerichtete Abschussstellung bewegbar ist und in der Transportstellung in die Fahrzeugkontur integriert und in der Abschussstellung in einer vorgegebenen Entfernung vom Kampffahrzeug angeordnet ist, **dadurch gekennzeichnet, dass** die Bewegung der in der Transportstellung innerhalb der Fahrzeugkontur liegenden Abschussvorrichtung (8, 8') aus der Transportstellung in die Abschussstellung in zwei Bewegungsschritten erfolgt, wobei in einem ersten Bewegungsschritt eine Verschiebung in einer horizontalen Ebene senkrecht zur Fahrzeug-Längsachse erfolgt, bis die Abschussvorrichtung außerhalb der Fahrzeugkontur liegt und in einem zweiten Bewegungsschritt eine Verschwenkung der Abschussvorrichtung aus der horizontalen in die vertikale Stellung erfolgt.

2. Kampffahrzeug nach Anspruch 1, **dadurch gekennzeichnet, dass** die Abschussvorrichtung (8') in der Transportstellung im Kettenkasten (1.3) angeordnet ist.

3. Kampffahrzeug nach Anspruch 2, **gekennzeichnet durch** mindestens zwei zu beiden Seiten der Fahrzeug-Längsachse angeordnete Abschussvorrichtungen (8', 8).

4. Kampffahrzeug nach einem der Ansprüche 1 bis 3, **dadurch gekennzeichnet, dass** jeder Abschussvorrichtung (8', 8) eine am Heck des Kampffahrzeugs (1) angeordnete Lager- und Antriebseinheit (9) zugeordnet ist mit Führungen (9.2), in denen ein Tragarm (9.1) in einer horizontalen Ebene senkrecht zur Fahrzeug-Längsachse geführt und in seiner Längsrichtung verschiebbar ist und am äußeren Ende des Tragarms (9.1) die Abschussvorrichtung (8', 8) um eine horizontale, senkrecht zur Fahrzeug-Längsachse liegende Schwenkachse schwenkbar angeordnet ist.

5. Kampffahrzeug nach Anspruch 4, **dadurch gekennzeichnet, dass** die Verschiebe- und Schwenkbewegungen der Abschussvorrichtung (8', 8) von in der Lager- und Antriebseinheit (9) angeordneten elektrischen Antriebsvorrichtungen aus bewirkt werden.

6. Kampffahrzeug nach Anspruch 5, **dadurch gekennzeichnet, dass** die Antriebsvorrichtung für die Schwenkbewegung einen Seilzug (10) aufweist, wobei in der Lager- und Antriebseinheit (9) eine von einem Antriebsmotor angetriebene Seiltrommel angeordnet ist und das Zugseil über Seilführungen zur Abschussvorrichtung (8, 8') geführt ist, wobei das Ende (10.1) des Zugseils im Bereich des von der Schwenkachse abgewandten Endes der Abschussvorrichtung (8, 8') befestigt ist.

7. Kampffahrzeug nach einem der Ansprüche 1 bis 6, **dadurch gekennzeichnet, dass** die in Elevation schwenkbare Maschinenwaffe (4) als Zwillingsrohr-Maschinenwaffe ausgebildet ist.

8. Kampffahrzeug nach Anspruch 7, **dadurch gekennzeichnet, dass** oberhalb der Zwillingsrohr-Maschinenwaffe (4) das Zielzuweisungs-Radargerät einklappbar am Turmheck angeordnet ist.

9. Kampffahrzeug nach Anspruch 7 oder 8, **dadurch gekennzeichnet, dass** zwischen den Waffenrohren der Zwillingsrohr-Maschinenwaffe (4) an der Turmfront ein Zielverfolgungs-Sensor (6) angeordnet ist.

10. Kampffahrzeug nach einem der Ansprüche 7 bis 9, **dadurch gekennzeichnet, dass** auf dem Dach des Turms (3) ein zusätzlich richtbarer Rundblick-Sensor (7) angeordnet ist.

## Claims

1. Combat vehicle with anti-aircraft system, there being arranged on the combat vehicle (1), having a tracked running gear (1.1), a turret (3) which is pivotable in azimuth and carries an automatic weapon (4) which is pivotable in elevation and also a target designation radar apparatus (5), there being arranged at the rear of the combat vehicle a firing device (8) for guided missiles launched in the vertical direction, which is movable from a transporting position oriented horizontally and parallel to the longitudinal axis of the vehicle into a vertically oriented firing position and in the transporting position is integrated into the vehicle contour and in the firing position is arranged at a predetermined distance from the combat vehicle, **characterised in that** the movement of the firing device (8, 8'), which in the transporting position lies within the vehicle contour, from the transporting position into the firing position takes place in two movement steps, in a first movement step a displacement in a horizontal plane perpendicular to the longitudinal axis of the vehicle taking place until the firing device lies outside the vehicle contour, and in a second movement step a pivoting of the firing device from the horizontal into the vertical position taking place.

2. Combat vehicle according to Claim 1, **characterised in that** the firing device (8') is arranged in the track guard (1.3) in the transporting position.

3. Combat vehicle according to Claim 2, **characterised by** at least two firing devices (8', 8) arranged on both sides of the longitudinal axis of the vehicle.

4. Combat vehicle according to one of Claims 1 to 3, **characterised in that** there is assigned to each firing device (8', 8) a supporting and driving unit (9) which is arranged at the rear of the combat vehicle (1) and has guides (9.2), in which a carrying arm (9.1) is guided in a horizontal plane perpendicular to the longitudinal axis of the vehicle and is displaceable in its longitudinal direction, and the firing device (8', 8) is arranged at the outer end of the carrying arm (9.1) in a manner pivotable about a horizontal pivot axis lying perpendicular to the longitudinal axis of the vehicle.

5. Combat vehicle according to Claim 4, **characterised in that** the displacing and pivoting movements of the firing device (8', 8) are effected by electrical driving devices arranged in the supporting and driving unit (9).

6. Combat vehicle according to Claim 5, **characterised in that** the driving device has a cable pull (10), a cable drum, driven by a drive motor, being arranged in the supporting and driving unit (9) and the pull cable being guided via cable guides to the firing device (8, 8'), the end (10.1) of the pull cable being fastened in the region of that end of the firing device (8, 8') remote from the pivot axis.

7. Combat vehicle according to one of Claims 1 to 6, **characterised in that** the automatic weapon (4) pivotable in elevation is designed as a twin-barrel automatic weapon.

8. Combat vehicle according to Claim 7, **characterised in that** the target designation radar apparatus is arranged above the twin-barrel automatic weapon (4) retractably on the rear of the turret.

9. Combat vehicle according to Claim 7 or 8, **characterised in that** a target-tracking sensor (6) is arranged on the front of the turret, between the weapon barrels of the twin-barrel automatic weapon (4).

10. Combat vehicle according to one of Claims 7 to 9, **characterised in that** an additionally directable panoramic sensor (7) is arranged on the top of the turret (3).

## Revendications

1. Véhicule de combat équipé d'un système de défense aérienne, une tour (3) pouvant pivoter dans l'azimut étant disposée sur le véhicule de combat (1) comprenant un châssis à chenilles (1.1), laquelle tour porte une arme automatique (4) pouvant pivoter en élévation ainsi qu'un radar de désignation de l'objectif (5), un dispositif de tir (8) pour missiles guidés lancés en position verticale étant disposé à l'arrière du véhicule de combat, lequel dispositif est mobile d'une position de transport orientée horizontalement et parallèlement à l'axe longitudinal du véhicule vers une position de tir orientée verticalement et, dans la position de transport, étant intégré dans le contour du véhicule et, dans la position de tir, étant disposé suivant une distance prédéterminée du véhicule de combat, **caractérisé en ce que** le mouvement du dispositif de tir (8, 8') situé à l'intérieur du contour du véhicule dans la position de transport de la position de transport dans la position de tir s'effectue en deux étapes de mouvement, un déplacement s'effectuant dans un plan horizontal perpendiculairement à l'axe longitudinal du véhicule au cours d'une première étape de mouvement jusqu'à ce que le dispositif de tir se situe à l'extérieur du contour du véhicule et un pivotement du dispositif de tir de la position horizontale dans la position verticale s'effectuant au cours d'une seconde étape de mouvement.

2. Véhicule de combat selon la revendication 1, **caractérisé en ce que** dans la position de transport le dispositif de tir (8') est disposé dans le puits aux chaînes (1.3).

3. Véhicule de combat selon la revendication 2, **caractérisé par** au moins deux dispositifs de tir (8', 8) disposés de part et d'autre de l'axe longitudinal du véhicule.

4. Véhicule de combat selon l'une quelconque des revendications 1 à 3, **caractérisé en ce qu'**à chaque dispositif de tir (8', 8) est associée une unité de support et d'entraînement (9) disposée à l'arrière du véhicule de combat (1) et munie de guidages (9.2), dans lesquels un bras de support (9.1) est guidé dans un plan horizontal perpendiculairement à l'axe longitudinal du véhicule et est mobile dans sa direction longitudinale et le dispositif de tir (8', 8) est disposé sur l'extrémité extérieure du bras de support (9.1) de manière à pouvoir pivoter autour d'un axe de pivotement horizontal situé perpendiculairement à l'axe longitudinal du véhicule.

5. Véhicule de combat selon la revendication 4, **caractérisé en ce que** les mouvements de déplacement et de pivotement du dispositif de tir (8', 8) sont réalisés par des dispositifs d'entraînement électriques disposés dans l'unité de support et d'entraînement (9).

6. Véhicule de combat selon la revendication 5, **caractérisé en ce que** le dispositif d'entraînement pour le mouvement pivotant comprend un câble de commande (10), un tambour à câble entraîné par un moteur d'entraînement étant disposé dans l'unité de support et d'entraînement (9) et le câble de commande étant guidé par des guide-câbles en direction du dispositif de tir (8, 8'), l'extrémité (10.1) du câble de commande étant fixée dans la zone de l'extrémité du dispositif de tir (8, 8') opposée à l'axe de pivotement.

7. Véhicule de combat selon l'une quelconque des revendications 1 à 6, **caractérisé en ce que** l'arme automatique (4) pouvant pivoter en élévation est conçue comme une arme automatique à tubes jumeaux.

8. Véhicule de combat selon la revendication 7, **caractérisé en ce que** le radar de désignation de l'objectif est disposé au-dessus de l'arme automatique à tubes jumeaux (4) de manière à pouvoir être relevée sur l'arrière de la tour.

9. Véhicule de combat selon la revendication 7 ou 8, **caractérisé en ce qu'**un capteur de poursuite de cible (6) est disposé sur l'avant de la tour entre les tubes de l'arme automatique à tubes jumeaux (4).

10. Véhicule de combat selon l'une quelconque des revendications 7 à 9, **caractérisé en ce qu'**un capteur de vision circulaire orientable de manière additionnelle (7) est disposé sur le toit de la tour (3).
